# EUROPÄISCHE PATENTSCHRIFT

(11) **EP 1 268 901 B1**
(45) Veröffentlichungstag und Bekanntmachung des Hinweises auf die Patenterteilung: **12.10.2005**
(21) Anmeldenummer: 01929526.0
(22) Anmeldetag: 09.04.2001
(51) Int. Cl.: D03D 47/36

(54) **VERFAHREN ZUM STEUERN EINES SCHUSSFADEN-LIEFERGERÄTS IN EINEM FADENVERARBEITENDEN SYSTEM UND FADENVERARBEITENDEN SYSTEM**
METHOD FOR THE CONTROL OF A WEFT THREAD DELIVERY DEVICE IN A YARN PROCESSING SYSTEM AND YARN PROCESSING SYSTEM
PROCEDE POUR LA COMMANDE D'UN APPAREIL D'ALIMENTATION DE FIL DE TRAME DANS UN SYSTEME DE TRAITEMENT DE FILS ET SYSTEME DE TRAITEMENT DE FILS

(30) Priorität: 07.04.2000 DE 10017466
(43) Veröffentlichungstag der Anmeldung: 02.01.2003
(73) Patentinhaber: IROPA AG, 6341 Baar (CH)
(72) Erfinder: COVELLI, Marco, I-13897 Occhieppo Inferiore (IT)
(74) Vertreter: Grünecker, Kinkeldey, Stockmair & Schwanhäusser Anwaltssozietät
(86) Internationale Anmeldenummer: PCT/EP2001/004055
(87) Internationale Veröffentlichungsnummer: WO 2001/077425

(56) Entgegenhaltungen:
- WO-A-89/08600

## Beschreibung

Die Erfindung betrifft ein Verfahren gemäß Oberbegriff des Anspruchs 1 sowie ein fadenverarbeitendes System gemäß Oberbegriff des Anspruchs 7.

An modernen Webmaschinen (Düsenwebmaschinen, Greiferwebmaschinen, Projektilwebmaschinen oder anderen Typen) verwendete Schussfaden-Liefergeräte sind häufig autonome Einheiten, die die Geschwindigkeit des Antriebsmotors des Wickelelementes weitestgehend unabhängig von der Weboperation in der Webmaschine und ausschließlich in Abhängigkeit von der im Liefergerät abgetasteten Größe des Fadenvorrats steuern. Der Fadenvorrat wird permanent abgetastet, um Steuersignale für die Steuervorrichtung des Liefergeräts zu generieren, die den Antriebsmotor ein- oder ausschaltet bzw. beschleunigt oder verzögert, um eine verbrauchsdeckende Fadenvorratsgröße einzuhalten. Bewirkt der Fadenverbrauch eine Verringerung der Fadenvorratsgröße relativ zu einer vorbestimmten Referenzgröße, dann wird der Antriebsmotor entweder eingeschaltet und beschleunigt oder nur beschleunigt, bis die Referenzgröße wieder in etwa erreicht ist. Nimmt die Fadenvorratsgröße relativ zur Referenzgröße zu, dann wird der Antriebsmotor verzögert oder abgeschaltet. Im Liefergerät überwachen Sensoren den Fadenvorrat. Der Antriebsmotor hat ein vorbestimmtes Beschleunigungsverhalten. Je nach Anwendungsfall kann eine bestimmte Maximatgeschwindigkeit für den Antriebsmotor eingestellt werden.

Gemäß EP 0 114 339 B ist für mehrere Schussfaden-Messliefergeräte an einer Düsenwebmaschine eine gemeinsame Steuervorrichtung vorgesehen, die webmusterabhängig nur ein Liefergerät auswählt und steuert. Da die Messliefergeräte Faden-Stoppvorrichtungen aufweisen, ist eine Steuerroutine vorgesehen, mit der vor Inbetriebnahme der Webmaschine mittels eines Vorbereitungsschalters der Fadenvorrat in jedem Maß-Liefergerät auf eine Maximalgröße gebracht wird. Dazu wird der Antriebsmotor entsprechend lange angetrieben und wieder stillgesetzt. Für die Vorbereitungsphase wird die normale fadenvorratsgrößenabhängige Steuerroutine außer Funktion gesetzt. Ferner ist in der Webmaschine ein Startschalter vorgesehen, bei dessen Betätigung die Webmaschine ihre Weboperation aufnimmt. Die Betätigung des Startschalters veranlasst in der Steuervorrichtung der Messliefergeräte, dass jedes Messliefergerät wieder mit einer fadenvorratsgrößenabhängigen Steuerroutine betrieben wird. Die Stoppvorrichtungen werden einzeln anhand von der Webmaschine übertragener Trigsignale zeitgerecht in ihre Auslösestellungen gebracht. Sobald bei Fadenverbrauch die dem Messliefergerät eigene Überwachungsvorrichtung für die Fadenvomatsgröße anspricht und Steuersignale erzeugt, wird z. B. der Antriebsmotor in Gang gesetzt, um den Fadenvorrat zu ergänzen. Da zwischen dem Beginn der Weboperation in der Webmaschine und dem durch die Steuervorrichtung eingesteuerten Beschleunigen des Antriebsmotors Zeit verstreicht, die Webmaschine jedoch die volle Leistung rasch erreicht und dabei hohen Anlauffadenverbrauch erzeugt, kann es zum Leeren des Fadenvorrats im aktivierten Messliefergerät und zu einer Betriebsstörung kommen.

Bei einer schnell laufenden Webmaschine mit nur einem Liefergerät, z.B. einer Wasserdüsenwebmaschine, die eine einzige Schussfadenqualität verarbeitet und ab Inbetriebnahme der Weboperation außerordentlich schnell hohen Fadenverbrauch erzeugt, tritt durch die Zeitverzögerung zwischen dem Beginn der Weboperation bzw. dem Auftreten des Laufsignals und dem fadenvorratsgrößenabhängigen Ansprechen des Antriebsmotors des Liefergeräts rasch ein Leeren des Fadenvorrats ein. Dies gilt nicht nur für Webmaschinen mit Messliefergeräten oder mit nur einem Messliefergerät, sondern auch für Webmaschinen mit anderen Liefergeräten und/oder mit mehreren Liefergeräten, falls die Webmaschine einen rasch einsetzenden und starken Anfangsfadenverbrauch erzeugt. Dieser Nachteil wird mit extrem leistungsstarken und stark beschleunigenden Antriebsmotoren der Liefergeräte vermieden, d.h. mit teuren Spezialliefergeräten, die jedoch unerwünscht hohe Belastungen für den Faden erzeugen.

Es ist in der Praxis bei Mess-Liefergeräten an schnell laufenden Düsenwebmaschinen bekannt, den Antriebsmotor des Messliefergeräts nach oder mit Abgabe des nach Inbetriebnahme der Weboperation der Webmaschine ersten, auftretenden Trigsignals für die Stoppvorrichtung einzuschalten und zu beschleunigen. Da der Antriebsmotor erst nach oder mit dem Trigsignal startet, wird manchmal nicht genug genügend Faden bereitgestellt, um den hohen Anfangsfadenverbrauch zu decken.

Der Erfindung liegt die Aufgabe zugrunde, ein Verfahren der eingangs genannten Art sowie ein fadenverarbeitendes System anzugeben, mit denen mit handelsüblichen Liefergeräten verfahrenstechnisch und baulich einfach zumindest ein Leeren des Fadenvorrats im Liefergerät aufgrund starken und rasch einsetzenden Anfangsverbrauchs der Webmaschine vermieden wird.

Die gestellte Aufgabe wird verfahrensgemäß mit den Merkmalen des Anspruchs 1 und vorrichtungsgemäß mit den Merkmalen des Anspruchs 7 gelöst.

Da verfahrensgemäß der Antriebsmotor mit der vorbestimmten Geschwindigkeit angetrieben wird, sobald die Inbetriebnahme der Weboperation der Webmaschine stattfindet, ist das Liefergerät in der Lage, einen hohen Anfangsverbrauch der Webmaschine ohne Leeren des Fadenvorrats zu decken. Es ergibt sich ein dynamisches Gleichgewicht zwischen den beim Hochlaufen des Antriebsmotors in etwa gleichlaufend mit der Aufnahme der Weboperation aufgewickelten Windungen und dem unverzüglich einsetzenden hohen Anfangsverbrauch der Webmaschine. In diesem fließenden Gleichgewichtszustand wird eine krasse Verkleinerung des Fadenvorrats aufgrund hohen Anfangsverbrauchs nivelliert oder kompensiert, so dass das Fadenliefergerät in keinen Notzustand gerät, in dem es mühsam versucht, nicht nur den Anfangs-Verbrauch zu decken, sondern auf eine "sichere" Vorratsgröße zu kommen. Sobald das Liefergerät dem hohen Anfangsverbrauch Herr geworden ist, setzt die fadenvorratsgrößenabhängige Steuerroutine ein, die die Steuerung des Antriebsmotors mit der vorbestimmten Geschwindigkeit annulliert. Es ist auf diese Weise möglich, auch mit handelsüblichen Fadenliefergeräten die vorerwähnten Störungen zuverlässig zu vermeiden. In dem fadenverarbeitenden System braucht nur dafür Sorge getragen zu werden, dass das aus der Inbetriebnahme der Weboperation mit dem Laufsignal abgeleitete Startsignal an die Steuervorrichtung übertragen und von dieser so berücksichtigt wird, dass der Antriebsmotor mit der vorbestimmten Geschwindigkeit angetrieben wird, wenn sich überlappend verbrauchsabhängig auch die Größe des Fadenvorrats rasch zu verringern beginnt. Um dies zu erreichen, sind nur geringfügige Modifikationen bewährter Gestaltungsprinzipien des Fadenliefergeräts notwendig, das heißt eigentlich nur steuerungsseitige Vorbereitungen, die das mechanische Arbeiten nicht beeinflussen.

Ab welchem Zeitpunkt die fadenvorratsgrößenabhängige Steuerung des Antriebsmotors einsetzt und der Antriebsmotor unabhängig von dem Startsignal gesteuert wird, richtet sich nach dem Zusammenwirken zwischen Liefergerät und Webmaschine. Beispielsweise übemehmen fadenvorratsgrößenabhängige Steuersignale die Steuerung des Antriebsmotors bei ihrem erstmaligen Auftreten oder nach einer bestimmten wählbaren Zeitdauer nach dem Läufsignal. Verfahrenstechnisch ist es nämlich möglich, die Einflussnahme der fadenvorratsgrößenabhängigen Steuersignale auf die Steuerung des Antriebsmotors beim Anlaufen des Liefergeräts für eine bestimmte Zeitdauer außer Kraft zu setzen. Dies gilt unabhängig davon, ob die Steuersignale durch die Größe abtastende Sensoren oder durch Zählen der aufgewickelten und der abgezogenen Windungen und Berechnen der Fadenvorratsgröße erzeugt werden.

Verfahrensgemäß wird zweckmäßig der Antriebsmotor des Liefergeräts mit Übertragen des Startsignals mit der maximal zulässigen Geschwindigkeit oder einer nahe der maximal zulässigen Geschwindigkeit liegenden Geschwindigkeit angetrieben, z. B. mit 55 bis 75 % von Vₘₐₓ oder mit der vor einem Stillstand gespeicherten, früheren Geschwindigkeit. Die maximal zulässige Geschwindigkeit Vₘₐₓ wird üblicherweise an dem Liefergerät vorab eingestellt, und zwar im Hinblick auf die Auslegung des Liefergeräts selbst und die Bedingungen in der Webmaschine, z. B. die Webbreite, die Fadenqualität, die Webtaktfrequenz, und dergleichen. Die Einstellung der vorbestimmten Geschwindigkeit für den Antriebsmotor erfolgt zweckmäßigerweise so, dass sich in der dynamischen Phase unter dem Anlaufverbrauch der Webmaschine ein fließender Gleichgewichtszustand zwischen den vom Antriebsmotor aufgewickelten Windungen im Fadenvorrat und dem scharf einsetzendem Anfangsverbrauch einstellt, d.h. ein Überfüllen des Fadenvorrats und eine zu starke Verringerung der Größe des Fadenvorrats vermieden werden. Grundsätzlich wird erfindungsgemäß gemeinsam berücksichtigt, wie das Anlaufen der Webmaschine bis auf die volle Leistung erfolgt, und wie der Antriebsmotor im Liefergerät beschleunigt.

Das Startsignal, mit dem der Antriebsmotor auf die vorbestimmte Geschwindigkeit gebracht wird, muss nicht notwendigerweise zeitgleich mit dem Lauf-Signal für die Weboperation übertragen werden, sondern es kann mit einer bestimmten Voreilung oder Nacheilung erzeugt oder vom Antriebsmotor berücksichtigt werden. Damit ist gemeint, dass das Startsignal dem Lauf-Signal zwar zeitlich voreilt oder nacheilt, jedoch von diesem abgeleitet ist. Durch ein präzises oder adaptives Timing des Startsignals werden das Überfüllen und das Leeren vermieden.

Die Verzögerung des Startsignals relativ zum Laufsignal ist insbesondere für ein Messliefergerät mit einer Stoppvorrichtung zweckmäßig, weil die Stoppvorrichtung mit einem Trigsignal abhängig vom Drehwinkel der Webmaschine aktiviert wird und zeitlich später auftritt als das Laufsignal. Abhängig vom Zustand der mechanischen Komponenten, z.B. Kupplungen, in der Webmaschine kann der Zeitabstand zwischen dem Laufsignal und dem ersten Trigsignal unterschiedlich groß sein oder mit längerem Einsatz der Webmaschine wachsen. Das Ansprechen des Antriebsmotors auf das Startsignal zeitgleich mit dem Laufsignal kann diesem Umstand nicht zuverlässig Rechnung tragen, weil der Antriebsmotor zu früh und zu lange beschleunigt, ehe das Trigsignal die Stoppvorrichtung öffnet und der Anfangsfadenverbrauch im Fadenvorrat im Liefergerät spürbar wird. Das Resultat wäre ein Überfüllen des Fadenvorrats. Um dies zuverlässig zu vermeiden, sollte der Zeitabstand zwischen dem Startsignal bzw. dem Ansprechen auf das Startsignal und dem Trigsignal an die Gegebenheiten in der Webmaschine angepasst sein. Dies wird durch eine Verzögerungszeit zwischen dem Laufsignal und dem Startsignal oder dem Zeitpunkt berücksichtigt, an dem das Startsignal den Antriebsmotor aktiviert. Die Verzögerungszeit kann manuell eingestellt werden, z.B. durch eine Bedienungsperson nach Überwachen des Anlaufverhaltens des Messliefergeräts. Zweckmäßigerweise erfolgt die Anpassung adaptiv mit einem Selbstlemprogramm der Steuervorrichtung (des Liefergeräts oder der Webmaschine), in dem der Zeitabstand zwischen dem Laufsignal und dem ersten Trigsignal gemessen und in Abhängigkeit vom Messergebnis eine Verzögerungszeit zwischen dem Laufsignal und dem Startsignal oder dem Ansprechen auf das Startsignal eingestellt wird. Diese Verzögerungszeit kann beim Ableiten des Startsignals vom Laufsignal eingestellt werden, oder durch Verzögern der Weitergabe des Startsignals an den Antriebsmotor. So können beispielsweise schrittweise zunehmende Zeitabstände tabellarisch abrufbar benutzt werden, um die Verzögerungszeit so einzustellen, dass das Leeren und das Überfüllen des Fadenvorrats unterbleiben, d.h., dass ein optimal fließender Übergang von der Anlaufphase in die Phase der normalen Operation des fadenverarbeitenden Systems entsteht.

In der Standardausrüstung einer Webmaschine kann, z. B. im Steuerpaneel, ein erster Schalter vorgesehen sein, mit dem das Antriebssystem eingeschaltet wird. Dabei bewegen sich die Weboperation durchführende Komponenten der Webmaschine noch nicht. Ferner ist ein zweiter Schalter, zumeist ein grüner Druckknopf, vorgesehen, mit dem durch Erzeugen des Laufsignals die, die Weboperation ausführenden Komponenten der Webmaschine rasch in Gang setzbar sind, beispielsweise durch ein Schalten entsprechender Kupplungen und/oder Getriebe. Dieser zweite Schalter betätigt beispielsweise einen elektrischen Kontaktschalter, der das Lauf-Signal erzeugt. Die das externe Startsignal an das Liefergerät übertragende Verbindung wird zweckmäßigerweise an diesen elektrischen Kontaktschalter angeschlossen, womit erreicht wird, dass das die Inbetriebnahme der Weboperation einleitende Lauf-Signal als Startsignal auch an das Fadenliefergerät übertragen wird und über die Steuervorrichtung im Fadenliefergerät der Antriebsmotor in etwa synchron mit der Weboperation hochläuft.

Wird der Antriebsmotor ab Auftreten des Startsignals mit der maximal zulässigen Geschwindigkeit angetrieben, kann die üblicherweise im Liefergerät vorgesehene Geschwindigkeitseinstellvorrichtung für diese maximal zulässige Geschwindigkeit dazu benutzt werden, für diese Steuerroutine die Geschwindigkeit zu setzen. Wird hingegen eine niedrigere Geschwindigkeit gewählt, als die maximal zulässige Geschwindigkeit, kann zweckmäßigerweise eine eigene Geschwindigkeitseinstellvorrichtung vorgesehen sein.

Zweckmäßig greift die Steuervorrichtung an der Steuerstromseite einer Transistorschalteinrichtung für den Versorgungsstrom des Antriebsmotors ein. Für das Einschalten des Antriebsmotors reichen dann geringe Steuerstromwerte bzw. Steuerspannungen aus. Die Steuervorrichtung weist im Regelfall mindestens einen Mikroprozessor auf, der für die erforderlichen Steuerfunktionen sorgt. Der Mikroprozessor ist leistungsfähig genug, auch die zusätzliche Steuerroutine für das Antreiben des Antriebsmotors bei Abgabe des Startsignal zu übernehmen, wenn ihm das Startsignal übermittelt wird.

Baulich einfach wird das Startsignal über ein eigenes Kabel an die Steuervorrichtung übertragen.

Alternativ ist auch eine drahtlose Signalübertragung von der Webmaschine zur Steuervorrichtung des Liefergeräts oder zum Liefergerät möglich.

Eine wählbare Voreilung oder Nacheilung des Startsignals gegenüber dem Lauf-Signal lässt sich baulich einfach mit einem Parallelschalter erzielen, der zwar zusammen mit dem Kontaktschalter betätigt wird, aber früher bzw. später anspricht als dieser. Eine Voreilung kann zweckmäßig sein, um das Anlaufverhalten des Liefergeräts mit dem Anlaufverhalten der die Weboperation durchführenden Komponenten in der Webmaschine in einen Einklang zu bringen, um in der dynamischen Anlaufphase eine drastische Verkleinerung der Vorratsgröße durch das assistierende Eingreifen des Antriebsmotors weitestgehend zu vermeiden. Eine Nacheilung kann zweckmäßig sein gegen ein Überfüllen. Die Voreilung bzw. Nacheilung ist zweckmäßig einstellbar, z.B. in Stufen oder stufenlos.

Falls ein computerisiertes Steuersystem mit serieller Kommunikation zwischen der Webmaschine und dem Liefergerät vorgesehen ist, kann das Laufsignal auf dem vorhandenen Datenübertragungsweg als Startsignal zum Antriebsmotor gegeben werden.

Das an der Webmaschine eingesetzte Liefergerät kann ein Mess-Liefergerät mit einer Stoppvorrichtung sein, oder ein Liefergerät, das mit einer Fadenbremse arbeitet. Der jeweils eingesetzte Typ des Liefergeräts richtet sich nach der Bau- und Funktionsweise der Webmaschine. Mess-Liefergeräte werden z. B. für Düsenwebmaschinen (Luftdüsen- oder Wasserdüsenwebmaschinen) eingesetzt. Liefergeräte mit einer integrierten Fadenbremse werden hingegen z. B. für Greifer-, Projektil- oder andere Webemaschinentypen verwendet, die es nicht erfordern, die jeweils eingetragene Schussfadenlänge im Liefergerät zu bemessen, weil die Eintragvorrichtung der Webmaschine ohnedies die Längenbemessung selbsttätig vomimmt.

Anhand der Zeichnung werden Ausführungsformen des Erfindungsgegenstandes erläutert. Es zeigen:
- Fig. 1: eine erste Ausführungsform eines fadenverarbeitenden Systems,
- Fig. 2: eine andere Ausführungsform eines fadenverarbeitenden Systems,
- Fig. 3: ein Geschwindigkeits/Zeit- bzw. Fadenvorratsgrößen/Zeitdiagramm
- Fig. 4: ein Vorratsgrößen/Zeitdiagramm
- Fig. 5: ein anderes Fadenvorratsgrößen/Zeitdiagramm, und
- Fig. 6: eine Detailvariante.

Ein fadenverarbeitendes System S in Fig. 1 umfasst eine Webmaschine L, beispielsweise eine Wasser- oder Luft-Düsenwebmaschine, der ein Schussfaden Y von einer Vorratsspule 1 zugeführt wird. Der Schussfaden wird in ein Webfach 2 eingetragen und mit Weboperationen durchführenden Komponenten 3 (z. B. einem fachbildenden Mechanismus, einem Webblatt, einem Kettfadenmechanismus, und dergleichen) in das Gewebe eingearbeitet.

Die Webmaschine L enthält ein Antriebssystem 4, das eine Hauptwelle 6 antreibt, und eine Antriebsuntergruppe 5, über die die Weboperation durchführenden Komponenten nach Erzeugen eines Laufsignals antreibbar sind. Die Webmaschine L weist eine Eintragvorrichtung E auf, beispielsweise eine Hauptdüse 7 (und nicht gezeigte weitere Stafettendüsen im Fach 2), die den Schussfaden Y von einem Schussfaden-Liefergerät F abzieht. Zu einer einem Steuerpaneel der Webmaschine L zugeordneten Steuervorrichtung C der Webmaschine L gehören ein erster Schalter 8, mit dem das Antriebssystem 4 einschaltbar ist, und ein zweiter Schalter 9, mit dem das Lauf-Signal erzeugt wird. Mit dem zweiten Schalter 9 ist ein elektrischer Kontaktschalter 10 vereinigt, der bei Betätigen des Schalters 9 das Lauf-Signal erzeugt, das beispielsweise über die Untergruppe 5 die Weboperation einleitet.

Der Webmaschine L ist mindestens ein Liefergerät F zugeordnet. In Fig. 1 handelt es sich um ein Mess-Liefergerät, das die jeweils eingetragene Schussfadenlänge bemisst.

In einem Gehäuse 11 des Liefergeräts ist ein elektrischer Antriebsmotor M für ein Wickelelement 12 vorgesehen, mit dem der von der Vorratsspule 1 abgezogene Faden in Windungen auf einen Speicherkörper 12 aufgewickelt wird. Diese Windungen bilden einen Fadenvorrat 13, aus dem sich die Eintragvorrichtung E bedient. Das Liefergerät F weist eine bordeigene oder zugeordnete Steuervorrichtung C1 für den Antriebsmotor M auf. An der Steuervorrichtung C1 kann eine Geschwindigkeitseinstellvorrichtung 14 vorgesehen sein. Eine Zuführleitung 15 liefert den Strom. Im Liefergerät F ist eine Überwachungsvorrichtung 16 für die Größe des Fadenvorrats 13 vorgesehen, die wenigstens einen oder zweckmäßigerweise mehrere Sensoren enthält, die abhängig von der festgestellten Größe des Fadenvorrats 13 Steuersignale an die Steuereinrichtung C1 übermitteln. Ferner ist im Liefergerät F eine Stoppvorrichtung 17 mit einem ein- und ausrückbaren Steuerelement 18 vorgesehen, um die Schussfadenlänge zu bemessen. Die Überwachungsvorrichtung 16 kann Sensoren umfassen, die die Anzahl der aufgewickelten und die Anzahl der aufgewickelten Windungen registrieren, und auch eine Betriebsstörung, z. B. einen Fadenbruch feststellen.

Zwischen dem elektrischen Kontaktschalter 10 und der Steuervorrichtung C1 des Liefergeräts F ist eine signalübertragende Verbindung 19 vorgesehen, die zum Übertragen eines aus dem Lauf-Signal der Webmaschine L abgeleiteten Startsignals X an die Steuervorrichtung C1 dient. Ferner kann eine signalübertragende Verbindung 20 von der Webmaschine L zur Steuervorrichtung C1 oder der Stoppvorrichtung 17 vorgesehen sein, um sogenannte Trigsignale T an die Steuervorrichtung C1 zu Übertragen. Die Trigsignale T werden in Abhängigkeit von der Rotation der Hauptwelle 6 der Webmaschine L jeweils bei einer bestimmten Drehwinkelposition (z.B. mittels eines Encoders) erzeugt, um die Verstellung des Stoppelements 18 aus der Stoppstellung (wie gezeigt) in eine zurückgezogene Freigabestellung zu initiieren. Das Stopelemente 18 wird aus der Eingriffissteltung von der Steuervorrichtung C1 kurz vor Erreichen der der gewünschten Schussfadenlänge entsprechenden Anzahl abgezogener Windungen aus dem Fadenvorrat 13 in die Stoppstellung gestellt. Gegebenenfalls ist ein computerisiertes Steuersystem mit serieller Daten-Kommunikation vorgesehen, das auch zum Übertragen des Startsignals X benutzt werden kann.

In dem fadenverarbeitenden System S in Fig. 2 ist die Webmaschine L beispielsweise eine Greiferwebmaschine mit einem Bringergreifer 21 und einem Nehmergreifer 22 als Eintragvorrichtung E. Da die Greifer 21, 22 die abgezogene Schussfadenlänge selbsttätig bemessen, benötigt das Liefergerät F keine Stoppvorrichtung für den Schussfaden Y. Mit dem Speicherkörper 12 für den Fadenvorrat 13 arbeitet eine Fadenbremse 25 zusammen, stromab deren der abgezogene Faden durch eine Abzugsöse 26 zur Webmaschine L läuft. Die das Startsignal X von dem elektrischen Kontaktschalter 10 des Schalters 9 übertragende Verbindung 19' ist in diesem Fall als drahtlose Verbindung gezeigt. Das Startsignal X wird mittels eines Senders 23 drahtlos, z. B. in Form eines Radiosignals, an einen Empfänger 24 der Steuervorrichtung C1 des Liefergeräts F übertragen. Ansonsten entspricht der Aufbau des Systems S in Fig. 2 weitgehend dem in Fig. 1 gezeigten.

Bei dem fadenverarbeitenden System in Fig. 1 bzw. Fig. 2 wird vor einer Betriebsaufnahme das Fadenliefergerät F eingeschaltet und der Schalter 8 der Webmaschine betätigt. In der Steuervorrichtung C1 des Liefergeräts kann eine Steuerroutine abgelegt sein, mit der der Antriebsmotor F zunächst den Fadenvorrat 13 auf eine bestimmte Basis-Größe einstellt. Danach wird der Antriebsmotor stillgesetzt. Mit Betätigung des Schalters 8 ist das Antriebssystem der Webmaschine aktiviert worden. Weboperationen durchführende Komponenten der Webmaschinen bewegen sich noch nicht. Als nächstes wird der Schalter 9 betätigt, der das Lauf-Signal erzeugt. Die Komponenten der Webmaschine erreichen rasch ihre volle Leistung. Es tritt rasch hoher Anfangsfadenverbrauch ein. Erst wenn sich dabei die Hauptwelle 6 über einen vorbestimmten Drehwinkel gedreht hat, wird erstmals ein Trigsignal T für die Stoppvorrichtung 17 abgegeben. Das Stoppelement 18 wird in die Freigabeposition zurückgezogen. Der Fadenverbrauch beginnt. Mit Betätigen des Schalters 9 wird das Startsignal X an die Steuervorrichtung C1 übertragen, mit dessen Hilfe die Steuervorrichtung C1 den Antriebsmotor in etwa gleichlaufend mit der Inbetriebnahme der Weboperation einschaltet und auf die vorbestimmte Geschwindigkeit beschleunigt, beispielsweise eingestellt bei 14. Neuer Faden Y wird bereits aufgewickelt, ehe die Stoppvorrichtung 17 betätigt worden ist. Entweder bei späterem Auftreten erster Steuersignale von der Überwachungsvorrichtung 16 und/oder nach einer vorgestellten Zeitdauer übemimmt die fadenvorratsgrößenabhängige Steuerung des Antriebsmotors für die weiteren Weboperation das Regulieren der Fadenvorratsgröße.

Ähnlich wird im fadenverarbeitenden System S in Fig. 2 der Antriebsmotor M mit dem Startsignal X eingeschaltet und auf die vorbestimmte Geschwindigkeit gebracht.

Dies sei anhand Fig. 3 erklärt. In Fig. 3 repräsentiert im oberen Teil des Diagramms die vertikale Achse die Geschwindigkeit V bzw. Drehzahl(en) des Antriebsmotors M und des Antriebssystems 4,5 der Webmaschine V. Auf beiden horizontalen Achsen ist die Zeit oder der Drehwinkel der Hauptwelle 6 gezeigt. Im unteren Teil des Diagramms ist auf der vertikalen Achse die Fadenvorratsgröße (Windungszahl W) aufgetragen. Zum Zeitpunkt t₁ wird der Schalter 8 betätigt. Die Kurve 27 repräsentiert das laufende Antriebssystem 4 in der Webmaschine. Zum Zeitpunkt t₂ wird der Schalter 9 betätigt und das Lauf-Signal und das Startsignal X erzeugt. Die Kurve 28 repräsentiert den Lauf der die Weboperation ausführenden Komponenten der Webmaschine. Die Kurve 29 repräsentiert die Beschleunigungsphase des Antriebsmotors M des Liefergeräts. Zum Zeitpunkt t₃ wird das erste Trigsignal T abgegeben. Erst zum Zeitpunkt t₄ hätte der bis dahin stattgefundene Anfangsfadenverbrauch den Fadenvorrat 13 soweit verkleinert, dass die Überwachungsvorrichtung 16 anspräche und ein Steuersignal zum Starten des Antriebsmotors erzeugen würde. Würde so der Antriebsmotor erst zum Zeitpunkt t₄ fadenvorratsgrößenabhängig eingeschaltet und entlang der gestrichelten Kurve 31 auf maximale Geschwindigkeit beschleunigt, könnte der Fadenvorrat wegen des hohen Anfangsfadenverbrauchs der Webmaschine nicht mehr ausreichend ergänzt werden. Erfindungsgemäß wird dieser jedoch schon zum Zeitpunkt t₂ mit dem Startsignal X gestartet und auf eine vorbestimmte Geschwindigkeit V_{d} beschleunigt, die niedriger sein kann als die maximale, begrenzte Geschwindigkeit Vₘₐₓ. Erst zum Zeitpunkt t₅ übernimmt die fadenvorratsgrößenabhängige Steuerung, um die Geschwindigkeit des Antriebmotors M danach mit der Kurve 30 zu regeln.

Als Alternativen sind in Fig. 3 angedeutet, dass das Startsignal X zum Zeitpunkt t₂' voreilend oder zum Zeitpunkt t₂" nacheilend zum Lauf-Signal für den Antriebsmotor M generiert wird, um diesen entsprechend der gestrichelten Kurve 29' oder 29" anzutreiben.

In der unteren Hälfte des Diagramm in Fig. 3 ist erkennbar, dass die zulässig zwischen einem Maximalwert Wₘₐₓ und einem Minimalwert Wₘᵢₙ variierbare Größe des Fadenvorrats 13 gemäß der Kurve 32 zunächst z. B. nahe beim Maximalwert liegt. Kurz nach dem Zeitpunkt t₂, d.h. nach Einschalten des Antriebsmotors M aufgrund des Startsignals X, nimmt die Größe des Fadenvorrats 13 zu, um nachfolgend wegen des hohen Anfangsfadenverbrauches wieder abzunehmen, ehe sich die Größe einpendelt und wieder nahe bei der Maximalgröße bleibt. Würde der Antriebsmotor M nicht zum Zeitpunkt t₂ (oder voreilend bzw. nacheilend bei t₂' bzw. t₂") eingeschaltet, dann könnte aufgrund des hohen Anfangsfadenverbrauches die Kurve 32 in die gestrichelte Kurve 33 übergehen und der Fadenvorrat geleert werden.

Da der Antriebsmotor M des Liefergeräts F mit dem Start-Signal bei Inbetriebnahme der Weboperation eingeschaltet und bis auf die vorbestimmte Geschwindigkeit beschleunigt wird (die maximal zulässige Geschwindigkeit oder eine Geschwindigkeit nahe bei der maximal zulässigen Geschwindigkeit), wird frühzeitig mit dem Aufwickeln neuen Fadens begonnen, so dass sich in der dynamischen Anlaufphase ein fließender Gleichgewichtszustand zwischen dem hohen Anfangsfadenverbrauch der Webmaschine und den vorhanden Windungen zuzüglich neu aufgewickelter Windungen im Fadenvorrat 13 ergibt. Mit diesem Gleichgewichtszustand wird vermieden, dass die Fadenvorratsgröße drastisch abnimmt und/oder der Fadenvorrat sogar geleert wird. Dabei ist zu berücksichtigen, dass sowohl das Anlaufen der die Weboperation durchführenden Komponenten als auch das Beschleunigungsverhalten des Antriebsmotors M kein schlagartiges Einsetzen der vollen Webleistung oder schlagartiges Beschleunigen auf Maximalgeschwindigkeit erlauben, sondern sich ein dynamisches Wechselspiel zwischen den beiden Anlaufvorgängen ergibt, das beabsichtigt ist, um krasse oder kritische Verkleinerungen der Fadenvorratsgröße zu vermeiden.

Fig. 4 und 5 verdeutlichen beispielsweise in Liefergeräten übliche, fadenvorratsgrößenabhängige Steuerroutinen; der Klarheit wegen ohne die Maßnahmen der Fig. 3.

In Fig. 4 ist auf der vertikalen Achse die Vorratsgröße (Windungsanzahl W) aufgetragen, während die horizontale Achse die Zeitachse ist. Es sind maximale und minimale Vorratsgrößen vorbestimmt, die nicht (zu lange) über- bzw. unterschritten werden dürfen. Ein eine bestimmte Referenzgröße des Fadenvorrats überwachender Referenzsensor 34 wird benutzt, um im Zusammenspiel mit einem Mikroprozessor der Steuervorrichtung C1 und nicht näher hervorgehobenen Zähl- oder Registriersensoren fortlaufend die Anzahl der im Fadenvorrat 13 enthaltenen Windungen zu ermitteln und den Antriebsmotor so zu steuern, dass die Vorratsgröße z. B. einer Kurve 35 folgt, die um die Referenzgröße pendeln kann bzw. nach Bedarf etwas angehoben oder abgesenkt wird. Die gestrichelte Kurve 37 deutet an, dass der Vorrat geleert wird und zu einem Zeitpunkt t₆ leer ist, so dass das Liefergerät abgestellt werden müsste. Die gestrichelte Kurve 36 deutet an, dass der Vorrat überfüllt wird und zu einem Zeitpunkt t₇ überfallt ist, so dass das Liefergerät abgestellt werden müsste. Es ist sogar möglich, der Größe des Fadenvorrats ohne Referenzsensor nur durch Zählen und Berechnen der aufgewickelten und abgewickelten Windungen zu folgen und den Antriebsmotor entsprechend zu steuern. Die fadenvorratsgrößenabhängige Steuerroutine wird beim Anlaufen der Weboperation durch das Beschleunigen des Antriebsmotors M, wie anhand Fig. 3 erläutert, ersetzt, um den hohen Anlaufverbrauch der Webmaschine zuverlässig zu decken und Störungen (Kurven 36 -bzw. 37) zu vermeiden.

In Fig. 5 arbeitet das Liefergerät F beispielsweise mit einem Maximalgrößensensor 38 und einem Minimalgrößensensor 39, die Steuersignale für die Steuervorrichtung C1 generieren, um die Fadenvorratsgröße beispielsweise entlang der Kurve 40 zu führen. Dabei verfügt die Steuervorrichtung C1 über eine intelligente Logik, die das Überschreiten der maximalen und minimalen Vorratsgrößen registriert, gegebenenfalls die Zeitdauer der Überschreitungen berücksichtigt, und den Antriebsmotor so steuert, dass die Fadenvorratsgröße der Kurve 40' folgend unter der maximalen Größe bleibt. Die gestrichelte Kurve 41 repräsentiert eine unzulässige Überfüllung, die zum Zeitpunkt t₉ zum Stopp des Liefergerätes führt. Die gestrichelte Kurve 42 deutet ein Leeren des Fadenvorrats an, das am Zeitpunkt t₈ zum Abschalten des Liefergeräts führt. Die Sensoren 38, 39 könnten mit dem Referenzsensor 34 der Fig. 4 kombiniert werden. Auch die Steuerroutine der Fig. 5 wird beim Anlaufen der Weboperation M, wie in Fig. 3 gezeigt ersetzt durch frühzeitiges Starten des Antriebsmotors mit dem Startsignal X, um dem hohen Anlauffadenverbrauch der Webmaschine besser gerecht zu werden.

In Fig. 6 ist der elektrische Kontaktschalter 10 erkennbar, der durch den Schalter 9, z. B. einem Druckknopfschalter, betätigt wird, um das Lauf-Signal zu erzeugen und die die Weboperation durchführenden Komponenten der Webmaschine in Gang zu setzen, analog zu Fig. 1 und Fig. 2. Der Kontaktschalter 10 hat beispielsweise einen Schließhub h₁ bis zum Abgeben Lauf-Signals. Ferner ist ein Parallelschalter 10' vorgesehen, der vom Schalter 9 betätigt wird, wenn der Kontaktschalter 10, z.B. mittels eines Relais, geschlossen wird. Der Parallelschalter 10' hat einen Schließhub h₂, der kleiner ist als der Schließhub h₁ des Kontaktschalters 10 bzw. erreicht seine Schließstellung früher. Bei Betätigung des Schalters 9 wird der Parallelschalter 10' voreilend zum Kontaktschalter 10 geschlossen, so dass das Startsignal X mit einer zeitlichen Voreilung zum Lauf-Signal für die Webmaschine L z. B. zum Zeitpunkt t₂' in Fig. 3 erzeugt wird. Durch Abstimmung zwischen den Schließhüben h₁ und h₂ kann das Ausmaß dieser Voreilung festgelegt oder variiert werden.

Zumindest ein Schließhub h₁ und/oder h₂ kann verstellt werden (Pfeile 43, 44), z.B. mit einer manuellen Betätigung 45. Auf diese Weise kann das Timing bzw. die Vor- oder Nacheilung des Startsignals X eingestellt bzw. variiert werden.

Alternativ könnte die Voreilung oder Nacheilung des Startsignals X am Liefergerät F eingestellt werden. Dazu ist in Fig. 1 an der Steuervorrichtung C1 eine Einrichtung 46 angedeutet, mit der, z.B. bei Abgabe des Startsignals X zeitgleich mit dem Laufsignal, das Startsignal X für den Antriebsmotor M voreilend oder verzögert generiert bzw. weitergeleitet wird. Eine Bedienungsperson kann bei einem Liefergerät ohne Stoppvorrichtung oder bei einem Messliefergerät mit Stoppvorrichtung diese Einstellung bei Beobachtung des Steuerverhaltens des Liefergeräts in der Anlaufphase nach Bedarf vornehmen, wobei beispielsweise mehrere Zeitstufen vorgegeben sind.

Als weitere Alternative könnte die Einstellung des passenden Timings, mit dem das Startsignal X den Antriebsmotor M in der Anlaufphase einschaltet, mit einer selbstlernenden Programmroutine sogar automatisch vorgenommen werden: Die Steuervorrichtung C1 misst (in Fig. 1 bei dem Messliefergerät F) die Zeitdauer zwischen dem Auftreten des Laufsignals und des ersten Trigsignals T, die vom Zustand bestimmter mechanischer Komponenten in der Webmaschine L abhängt. Auf der Basis der gemessenen Zeitdauer wird beispielweise eine Verzögerungszeit zwischen dem Zeitpunkt des Laufsignals und dem Zeitpunkt, an dem das Startsignal X den Antriebsmotor M aktiviert (oder von der Steuervorrichtung C1 berücksichtigt wird) automatisch festgesetzt, z.B. anhand mehrerer stufenweise wachsender Zeitsprünge. Diese Verzögerungszeit wird automatisch bei jeder neuen Anlaufphase aktualisiert. Ein praktischer Wert hierfür kann z.B. zwischen 50 bis 100 ms liegen. Angestrebt wird stets, den Antriebsmotor M durch das Startsignal X gerade früh genug vor dem ersten Trigsignal T einzuschalten, um das Leeren des Fadenvorrats unter dem Anfangsfadenverbrauch zu vermeiden, aber auch auszuschließen, dass die Zeitdauer zwischen der Berücksichtigung des Startsignals X und dem ersten Trigsignal T so groß wird, dass ein Überfüllen des Fadenvorrats nicht auszuschließen ist. Im Grund wird der Zeitpunkt, an dem der Antriebsmotor M mit dem Startsignal X aktiviert wird, so eingestellt, dass beide kritischen Konditionen "Leeren oder Überfüllen" des Fadenvorrats vermieden werden und sich der erwähnte fließende Übergang aus der Anlaufphase in den Normalbetrieb in optimaler Weise einstellt.

## Patentansprüche

1. Verfahren zum Steuern eines Schussfaden-Liefergeräts in einem fadenverarbeitenden System (S), das wenigstens ein Schussfaden-Liefergerät (F) und eine ab Inbetriebnahme einer Weboperation Schussfaden (Y) verbrauchende Webmaschine (L) umfasst, bei dem ein Antriebsmotor (M) des Liefergeräts in Abhängigkeit von Steuersignalen einer Überwachungseinrichtung (16) für die Größe eines Fadenvorrats (13) von einer dem Liefergerät (F) zugeordneten Steuervorrichtung (C1) ein- und ausgeschaltet und beschleunigt bzw. verzögert wird, um in Lieferrichtung eine verbrauchsdeckende Fadenvorrats-Größe aufrechtzuerhalten, **gekennzeichnet durch** folgende Schritte:
a) Seitens der Webmaschine (L) wird ein mit der Inbetriebnahme der Weboperation korrespondierendes Lauf-Signal erzeugt,
b) das Lauf-Signal wird im Wesentlichen als ein für das Liefergerät (F) externes Startsignal (X) an die Steuervorrichtung (C1) gegeben, und
c) veranlasst **durch** das Startsignal (X) wird der Antriebsmotor (M) mit einer vorbestimmten Geschwindigkeit angetrieben,
um eine unzulässige Verringerung der Größe des Fadenvorrats (13) **durch** den Anfangsfadenverbrauch ab Inbetriebnahme der Weboperation der Webmaschine zu verhindern.

2. Verfahren nach Anspruch, **dadurch gekennzeichnet, dass** erst ab Auftreten fadenvorratsgrößenabhängiger Steuersignale oder nach Verstreichen einer vorbestimmten Zeitdauer die Geschwindigkeit des Antriebsmotors (M) abhängig von der Größe des Fadenvorrats im Liefergerät gesteuert wird,

3. Verfahren nach Anspruch 1, **dadurch gekennzeichnet, dass** der Antriebsmotor (M) des Liefergeräts (F) ab Übertragen des externen Startsignals (X) mit der maximal zulässigen Geschwindigkeit oder einer nahe bei der maximal zulässigen Geschwindigkeit liegenden Geschwindigkeit angetrieben wird.

4. Verfahren nach Anspruch 1, dass das Startsignal (X) voreilend zum Lauf-Signal und generiert wird.

5. Verfahren nach Anspruch 1, **dadurch gekennzeichnet, dass** das Startsignal (X) gleichzeitig mit dem Laufsignal generiert wird.

6. Verfahren nach Anspruch 1, **dadurch gekennzeichnet, dass** das Startsignal (X) nacheilend zum Laufsignal generiert wird, vorzugsweise mit einer einstellbaren Zeitverzögerung, die, vorzugsweise, manuell, mechanisch oder mit einer Selbstlem-Programmroutine unter Berücksichtigung des Anlaufverhaltens der Fadenvorratsgrößensteuerung automatisch einstellbar ist.

7. Fadenverarbeitendes System (S), aus wenigstens einem Schussfaden-Liefergerät (F) und einer Webmaschine (L), mit einem Wickel-Antriebsmotor (M) im Liefergerät (F), einer dem Liefergerät zugeordneten Steuervorrichtung (C1) für den Antriebsmotor (M), einer Steuersignale für die Steuervorrichtung (C1) generierenden Überwachungseinrichtung (16) für die Größe des Fadenvorrats (13) im Liefergerät, einem Webmaschinen-Antriebssystem (4, 5) für eine Weboperation ausführende Komponenten (2, 3, 21, 22), und einem signalerzeugenden Schalter (9) an der Webmaschine (L) zum Initiieren einer Inbetriebnahme der Weboperation mit einem Laufsignal, **dadurch gekennzeichnet, dass** zwischen der Webmaschine (L) und der Steuervorrichtung (C1) des Liefergeräts (F) eine signalübertragende Verbindung (19, 19') für ein durch Ableiten aus dem Lauf-Signal des Schalters (9) generierbares Startsignal (X) vorgesehen ist, und dass die Steuervorrichtung (C1) derart ausgebildet ist, dass der Antriebsmotor (M) des Liefergeräts mit dem Startsignal (X) unabhängig von der Fadenvorratsgröße mit vorbestimmter Geschwindigkeit antreibbar ist.

8. Fadenverarbeitendes System nach Anspruch 7, **dadurch gekennzeichnet, dass** der Schalter (9) einen elektrischen Kontaktschalter (10) umfasst, an den die Verbindung (19, 19') angeschlossen ist.

9. Fadenverarbeitendes System nach Anspruch 7, **dadurch gekennzeichnet, dass** der Steuervorrichtung (C1) des Liefergeräts (F) eine Geschwindigkeits-Einstellvorrichtung (14) für die vorbestimmte Geschwindigkeit des Antriebsmotors (M) ab Generieren des Startsignals (X) zugeordnet ist.

10. Fadenverarbeitendes System nach Anspruch 7, **dadurch gekennzeichnet, dass** die Steuervorrichtung (C1) an die Steuerstromseite einer Transistor-Schalteinrichtung für den Versorgungsstrom des Antriebsmotors (M) angeschlossen ist.

11. Fadenverarbeitendes System nach Anspruch 7, **dadurch gekennzeichnet, dass** die Verbindung (19) ein vom Schalter (9) zur Steuervorrichtung (C1) verlegtes Kabel ist.

12. Fadenverarbeitendes System nach Anspruch 7, **dadurch gekennzeichnet, dass** die Verbindung (19') eine drahtlose Verbindung für Radioübertragung mit einem mit dem Kontaktschalter (10) verbundenen Sender (23) und einem mit der Steuervorrichtung (C1) verbundenen Empfänger (24) ist.

13. Fadenverarbeitendes System nach Anspruch 7, **dadurch gekennzeichnet, dass** das Laufsignal als Startsignal (X) auf Datenübertragungswegen eines der Webmaschine (L) und dem Liefergerät (F) zugeordneten computerisierten Steuersystems mit serieller Kommunikation zwischen der Webmaschine (L) und dem Liefergerät (F) übertragbar ist.

14. Fadenverarbeitendes System nach Anspruch 7, **dadurch gekennzeichnet, dass** zum Generieren des Startsignals (X) ein vom Schalter (9) betätigbarer, voreilend, synchron oder nacheilend zum Schalter (9) aktivierbarer Paralleischalter (10') vorgesehen ist.

15. Fadenverarbeitendes System nach Anspruch 7, **dadurch gekennzeichnet, dass** eine manuell betätigbare Einstellvorrichtung (46; 45) für die Voreilung oder Nacheilung des Startsignals (X) vorgesehen ist.

16. Fadenverarbeitendes System nach Anspruch 7, **dadurch gekennzeichnet, dass** vorzugsweise, in der Steuervorrichtung (C1) ein Selbstlem-Programmteil zum adaptiven, automatischen Einstellen der Nacheilung des Startsignals (X) unter Berücksichtigung des Anlaufverhaltens der Fadenvorratsgrößensteuerung des Liefergeräts (F) vorgesehen ist.

## Claims

1. Method for controlling a weft yarn-feeding device in a yarn processing system (S) which at least includes a weft yarn feeding device (F) and a power loom (L) which consumes weft yarn (Y) from the start of a weaving operation, according to which method a drive motor (M) of the feeding device is switched on and switched off and is accelerated or decelerated, respectively, in dependence from control signals of a monitoring arrangement (16) for the size of a yarn store (13) by a control device (C1) associated to the feeding device, in order to maintain in the feeding device a yarn store size covering the yarn consumption, **characterised by** the following steps:
a. at the side of the power loom (L) a run-signal is generated corresponding to the start of the weaving operation,
b. the run signal is transmitted to the control device (C1) substantially as an external start-signal (X) for the yarn feeding device (F), and
c. initiated by the start-signal (X) the drive motor (M) is driven at a predetermined speed,
to prevent a not allowable decrease of the size of the yarn store (13) by the start-up yarn consumption from the start of the weaving operation of the power loom (L).

2. Method as in claim 1, **characterised in that** the speed of the drive motor (M) is controlled depending from the size of the yarn store in the feeding device first after occurrence of yarn store size depending control signals or after expiration of a predetermined time period, respectively.

3. Method as in claim 1, **characterised in that** upon transmission of the external start-signal (X) the drive motor (M) of the feeding device (F) is driven with the maximum allowable speed or with a speed close to the maximum allowable speed.

4. Method as in claim 1, **characterised in that** the start-signal (X) is generated in advance to the run-signal.

5. Method as in claim 1, **characterised in that** the start-signal is generated simultaneously with the run-signal.

6. Method as in claim 1, **characterised in that** the start-signal (X) is generated delayed in relation to the run-signal, preferably delayed with an adjustable time delay which can be adjusted, preferably, manually, mechanically or automatically by means of a self-learning program routine under consideration of the run-up behaviour of the yarn store size control.

7. Yarn processing system (S) including at least one weft yarn feeding device (F) and a power loom (L), a winding drive motor (M) in the feeding device (F), a control device (C1) for the drive motor (M) and associated to the feeding device, a monitoring arrangement (16) for the size of the yarn store (13) in the feeding device and for generating control signals for the control device (C1), a power loom drive system (4, 5) including components (2, 3, 21, 22) for executing a weaving operation, and a signal generating switch (9) at the power loom (L) for initiating a start of the weaving operation with a run-signal, **characterised in that** a signal transmitting connection (19, 19') is provided between the power loom (L) and the control device (C1) of the feeding device (F) for transmitting a start-signal (X) which can be generated derived from the run-signal of the switch (9), and that the control device (C1) is designed such that the drive motor (M) of the feeding device (F) is driven upon the occurrence of the start-signal (X) with a predetermined speed and independent from the yarn store size.

8. Yarn processing system as in claim 7, **characterised in that** the switch (9) comprises an electric contact switch (10) to which the connection (19, 19') is connected.

9. Yarn processing system as in claim 7, **characterised in that** a speed adjustment device (14) for the predetermined speed of the drive motor (M) upon generation of the start-signal (X) is associated to the control device (C1) of the feeding device (F).

10. Yarn processing system as in claim 7, **characterised in that** the control device (C1) is connected to the control current side of a transistorised switching device for supplying power current to the drive motor (M).

11. Yarn processing system as in claim 7, **characterised in that** the connection (19) is a cable extending from switch (9) to the control device (C1).

12. Yarn processing system as in claim 7, **characterised in that** the connection (19') is constituted by a wireless connection for a radio transmission including an emitter (23) connected to the contact switch (10) and a receiver (24) connected to the control device (C1).

13. Yarn processing system as in claim 7, **characterised in that** the run-signal itself can be transmitted as the start signal (X) on data transmitting paths of a computerised control system for a serial data communication between the power loom (L) and the feeding device (F), which computerised control system is associated both to the power loom (L) and to the feeding device (F).

14. Yarn processing system as in claim 7, **characterised in that** a parallel switch (10') is provided for generating the start-signal (X), and that said parallel switch (10') is actuable by the switch (9) either in advance, at the same time as, or with a delay relative to the run signal.

15. Yarn processing system as in claim 7, **characterised in that** a manually actuable adjusting device (46, 45) is provided for the adjustment of the relative advance or delay of the start-signal (X).

16. Yarn processing system as in claim 7, **characterised in that,** preferably, a self-learning program section is provided in the control device (C1) for adaptively, automatically adjusting the delay of the start-signal (X) under consideration of the run-up behaviour of the yarn store size control of the feeding device (F).

## Revendications

1. Procédé de commande d'un appareil d'alimentation de fils de trame dans un système de traitement de fils (S) qui comprend au moins un appareil d'alimentation (F) de fils de trame et un métier à tisser (L) consommant des fils de trame (Y) à partir d'une mise en route d'une opération de tissage, système dans lequel un moteur d'entraînement (M) de l'appareil d'alimentation, en fonction de signaux de commande d'un dispositif de surveillance (16) pour le volume d'une réserve de fils (13), est mis en marche et arrêté, et accéléré ou ralenti par un dispositif de commande (C1) associé à l'appareil d'alimentation (F), pour maintenir, dans la direction d'alimentation, un volume de réserve de fils couvrant la consommation,
**caractérisé par** les étapes suivantes :
a) un signal de marche correspondant à la mise en route de l'opération de tissage est produit du côté du métier à tisser (L),
b) le signal de marche est fourni au dispositif de commande (C1) essentiellement comme un signal extérieur de démarrage (X) pour l'appareil d'alimentation (F), et
c) sous l'effet du signal de démarrage (X), le moteur d'entraînement (M) est entraîné à une vitesse prédéterminée,
pour empêcher une diminution non admissible du volume de la réserve de fils (13) due à la consommation initiale de fils à partir de la mise en route de l'opération de tissage du métier à tisser.

2. Procédé selon la revendication 1, **caractérisé en ce que** la vitesse du moteur d'entraînement (M) est régulée en fonction du volume de la réserve de fils dans l'appareil d'alimentation, seulement à partir de l'apparition de signaux de commande dépendant du volume de réserve de fils ou bien après qu'une période de temps prédéterminée s'est écoulée.

3. Procédé selon la revendication 1, **caractérisé en ce que** le moteur d'entraînement (M) de l'appareil d'alimentation (F), à partir de la transmission du signal extérieur de démarrage (X), est entraîné à la vitesse maximale admissible ou à une vitesse proche de la vitesse maximale admissible.

4. Procédé selon la revendication 1, **caractérisé en ce que** le signal de démarrage (X) est généré en avance par rapport au signal de marche.

5. Procédé selon la revendication 1, **caractérisé en ce que** le signal de démarrage (X) est généré en même temps que le signal de marche.

6. Procédé selon la revendication 1, **caractérisé en ce que** le signal de démarrage (X) est généré en retard par rapport au signal de marche, de préférence avec un retard de temps réglable qui est réglable, de préférence, manuellement, mécaniquement ou automatiquement avec un sous-programme à apprentissage automatique, en tenant compte du comportement au démarrage de la commande du volume de réserve de fils.

7. Système de traitement de fils (S) se composant d'au moins un appareil d'alimentation de fils de trame (F) et d'un métier à tisser (L), comprenant un moteur d'entraînement d'enroulement (M) dans l'appareil d'alimentation (F), un dispositif de commande (C1) pour le moteur d'entraînement (M), associé à l'appareil d'alimentation, un dispositif de surveillance (16) pour le volume de la réserve de fils (13) dans l'appareil d'alimentation, ce dispositif de surveillance générant des signaux de commande pour le dispositif de commande (C1), un système d'entraînement du métier à tisser (4, 5) pour des composants (2, 3, 21, 22) exécutant une opération de tissage, et un commutateur (9) produisant des signaux, placé sur le métier à tisser (L), pour déclencher, avec un signal de marche, une mise en route de l'opération de tissage,
**caractérisé en ce qu'**il est prévu, entre le métier à tisser (L) et le dispositif de commande (C1) de l'appareil d'alimentation (F), une liaison (19, 19') transmettant des signaux pour un signal de démarrage (X) pouvant être généré, par déduction, à partir du signal de marche du commutateur (9), et **en ce que** le dispositif de commande (C1) est configuré de manière telle, que le moteur d'entraînement (M) de l'appareil d'alimentation puisse être entraîné à une vitesse prédéterminée, par le signal de démarrage (X), indépendamment du volume de réserve de fils.

8. Système de traitement de fils selon la revendication 7,
**caractérisé en ce que** le commutateur (9) comprend un commutateur de contact électrique (10) auquel est reliée la liaison (19, 19').

9. Système de traitement de fils selon la revendication 7,
**caractérisé en ce qu'**un dispositif de réglage de la vitesse (14), prévu pour la vitesse prédéterminée du moteur d'entraînement (M) et fonctionnant à partir du moment où le signal de démarrage (X) est généré, est associé au dispositif de commande (C1) de l'appareil d'alimentation (F).

10. Système de traitement de fils selon la revendication 7,
**caractérisé en ce que** le dispositif de commande (C1) est raccordé au côté fournissant le courant de commande d'un dispositif de commutation à transistors pour le courant d'alimentation du moteur d'entraînement (M).

11. Système de traitement de fils selon la revendication 7,
**caractérisé en ce que** la liaison (19) est un câble reliant le commutateur (9) au dispositif de commande (C1).

12. Système de traitement de fils selon la revendication 7,
**caractérisé en ce que** la liaison (19') est une liaison sans fil pour la transmission radioélectrique avec un émetteur (23) connecté au commutateur de contact (10) et avec un récepteur (24) connecté au dispositif de commande (C1).

13. Système de traitement de fils selon la revendication 7,
**caractérisé en ce que** le signal de marche peut être transmis comme signal de démarrage (X) sur des chemins de transmission de données d'un système de commande informatisé associé au métier à tisser (L) et à l'appareil d'alimentation (F), avec une communication série entre le métier à tisser (L) et l'appareil d'alimentation (F).

14. Système de traitement de fils selon la revendication 7,
**caractérisé en ce que**, pour générer le signal de démarrage (X), il est prévu un commutateur en parallèle (10') pouvant être actionné par le commutateur (9) et activé en avance, de façon synchronisée ou en retard par rapport au commutateur (9).

15. Système de traitement de fils selon la revendication 7,
**caractérisé en ce qu'**il est prévu un dispositif de réglage (46 ; 45) pouvant être actionné manuellement pour l'avance ou le retard du signal de démarrage (X).

16. Système de traitement de fils selon la revendication 7,
**caractérisé en ce que**, de préférence, il est prévu, dans le dispositif de commande (C1), une partie de programme à apprentissage automatique pour le réglage adaptatif, automatique du retard du signal de démarrage (X), en tenant compte du comportement au démarrage de la commande de volume de réserve de fils de l'appareil d'alimentation (F).
